# EUROPÄISCHE PATENTSCHRIFT

(11) **EP 1 710 821 B1**
(45) Veröffentlichungstag und Bekanntmachung des Hinweises auf die Patenterteilung: **19.12.2007**
(21) Anmeldenummer: 05007616.5
(22) Anmeldetag: 07.04.2005
(51) Int. Cl.: H01H 13/16, H01H 3/16

(54) **Stösselschalter**
Tappet switch
Interrupteur à poussoir

(43) Veröffentlichungstag der Anmeldung: 11.10.2006
(73) Patentinhaber: Delphi Technologies Inc., Troy, MI 48007 (US)
(72) Erfinder: Eisenbach, Pia, 55411 Bingen (DE)
(74) Vertreter: Becker, Bernd

(56) Entgegenhaltungen:
- EP-A- 0 632 473
- EP-B- 0 941 547
- DE-A1- 10 200 107
- DE-A1- 10 204 451

## Beschreibung

Die Erfindung bezieht sich auf einen Stößelschalter, insbesondere zur Beaufschlagung durch ein Pedal eines Kraftfahrzeuges, mit einem Außengehäuse zur Aufnahme eines demgegenüber in eine Montage- und eine Betriebsstellung verdrehbaren Innengehäuse, in dem ein mit einem selbsttätig justierbaren Stößel gekoppelter federbelasteter Federkorb verschiebbar und drehfest geführt ist, dem ein in einer Zwischenwand des Außengehäuses geführtes Schaltglied zur Beaufschlagung eines Schalters zugeordnet ist.

Aus der EP 0 941 547 B1 ist ein gattungsbildender Stößelschalter, insbesondere Bremslichtschalter für ein Kraftfahrzeug, bekannt, der ein Außengehäuse sowie ein Innengehäuse umfasst. In dem Innengehäuse ist ein selbsttätig justierbarer, mit einer Verzahnung versehener Stößels geführt. Im Weiteren ist ein federbelasteter Rastkorb vorgesehen, der eine Klinkenverzahnung aufweist, die mit der Verzahnung des Stößels zusammenwirkt. Bei einer Betätigung des Stößels wird ein mit einer Kontakteinheit eines elektrischen Schalters in Eingriff bringbares Schaltglied bewegt, das an einem Federkorb festgelegt ist, in dem sich der Rastkorb befindet. Das Innengehäuse ist gemeinsam mit dem drehfest darin gelagerten Federkorb gegenüber dem Außengehäuse in eine Montage- und eine Betriebsstellung verdrehbar. In der Montagestellung liegt der Federkorb unter der Wirkung einer Druckfeder an der in Richtung des Stößels weisenden Stirnseite des Innengehäuses an. Beim Einbau des in der Regel als Bremslichtschalter verwendeten Stößelschalters, der bei einem nicht betätigten Bremspedal beaufschlagt ist, in einen Pedalbock eines Kraftfahrzeuges wird zum einen der Stößel justiert und durch den Rastkorb festgelegt und zum anderen das Schaltglied durch das Verdrehen des Federkorbes gegenüber der Kontakteinheit positioniert, wobei das Schaltglied über eine schiefe Ebene in einer Zwischenwand des Innengehäuses in eine Führungsnut der Zwischenwand gleitet, in der es mit Spiel verschiebbar aufgenommen ist. Aufgrund des Spiels zwischen der Führungsnut und dem Schaltglied kann es bei einer nicht exakt durchgeführten Montage, d. h. einem nicht vollständigen Verdrehen des Innengehäuses, zu einer Schieflage des Schaltgliedes gegenüber der Kontakteinheit kommen, wodurch das Schaltglied einem relativ hohen Verschleiß durch einen ungleichmäßigen Abrieb unterliegt.

Im Weiteren ist es aus der Praxis bekannt, einen Stößelschalter einem Kupplungspedal eines Kraftfahrzeuges zuzuordnen. Beim Loslassen eines betätigten Kupplungspedals wird ein Stößel des Stößelschalters beaufschlagt, der daraufhin ein elektrisches Signal an ein Motormanagement des Kraftfahrzeuges übermittelt. Beispielsweise wird bei einer betätigten Kupplung ein eingeschalteter Tempomat ausgeschaltet.

Es ist Aufgabe der Erfindung, einen Stößelschalter der eingangs genannten Art zu schaffen, dessen Schaltglied stets exakt zu dem Schalter positioniert ist.

Erfindungsgemäß wird die Aufgabe dadurch gelöst, dass das Schaltglied in der Montagestellung von dem Federkorb entkoppelt ist und in der Betriebsstellung mit dem Federkorb in Wirkverbindung steht.

Aufgrund dieser Maßnahmen kann die Führung des Schaltgliedes in der Zwischenwand verhältnismäßig exakt ausgebildet sein und die Position des Schaltgliedes zu dem Schalter ist nicht von der Stellung des Federkorbes abhängig, der zur Befestigung des Stößelschalter und zur Fixierung des Stößels mit dem Innengehäuse von der Montagestellung in die Betriebsstellung verdreht wird. Damit bestimmt ein Schalterhersteller die Lage des Schaltgliedes und nicht der Monteur des Stößelschalters.

In Ausgestaltung weist der Federkorb Arretierelemente auf, die sich zumindest über einen Teil seines Umfangs erstrecken, um das Schaltglied in der Betriebsstellung zu haltern und in der Montagestellung frei zu geben. Der Teil des Umfangs, über den sich die Arretierelemente erstrecken, ist selbstverständlich abhängig von dem Verdrehwinkel des Innengehäuses mit dem Federkorb.

Bevorzugt sind die Arretierelemente zum einen als eine Ringschulter und zum anderen als ein dazu paralleler sowie beabstandeter, sich bereichsweise über den Umfang des Federkorbs erstreckender Ansatz ausgebildet. Demnach liegt das Schaltglied stets an der Ringschulter an und der Ansatz arretiert in der Betriebsstellung des Federkorbes das Schaltglied, so dass es bei einer Beaufschlagung des Stößels gemeinsam mit dem Federkorb verschoben wird.

Zweckmäßigerweise ist das Schaltglied L-förmig ausgebildet, wobei der lange Schenkel mit der Zwischenwand des Außengehäuses zusammenwirkt und der kurze Schenkel sich in Richtung des Federkorbes erstreckt. Zur Realisierung einer konstruktiv einfachen Lagerstelle weist der lange Schenkel eine Nut zur verschiebbaren Lagerung des Schaltgliedes an der Zwischenwand auf. Bevorzugt ist der kurze Schenkel des Schaltgliedes in der Betriebsstellung zwischen den Arretierelementen gehalten.

Um einen mechanischen Verschleiß des Schalters des Stößelschalters zu vermeiden, ist zweckmäßigerweise der Schalter ohne mechanische Kontakte ausgeführt. Bei einer solchen Ausgestaltung des Schalters sind keine Kontaktfedern oder dergleichen vorgesehen. Vielmehr wird eine Sensorik verwendet, die zur Ermittlung von Schaltstellungen elektrisch oder elektronisch ausgewertet wird, wobei die ermittelten Signale über Bus-Leitungen an mindestens ein Steuergerät eines Kraftfahrzeuges übertragen werden.

Bevorzugt trägt das Schaltglied ein magnetisches Element oder ist magnetisch, wobei auf einer Leiterplatte des Schalters zugehörige magnetoresistive Sensoren angeordnet sind. Derartige Sensoren sind beispielsweise als so genannte Hall-Sensoren bekannt.

Alternativ weist das Schaltglied eine Betätigungsfläche für mindestens einen Schaltkontakt des Schalters auf. Der beispielsweise als federnder Kontaktarm ausgestaltete Schaltkontakt beaufschlagt in bekannter Weise zumindest einen Festkontakt des Schalters und kann mit einem Schaltnocken versehen sein, wobei der Schaltnocken auch durch eine entsprechende Abwinklung des Kontaktarmes zu realisieren ist.

Vorteilhafterweise ist in der Montagestellung des Innengehäuses der Federkorb maximal vorgespannt. Da sich der Federkorb in einer maximal vorgespannten Endlage befindet, wird dieser während der Justage des Stößels nicht verschoben, weshalb ein positionsgenaues Justieren des Stößels ohne ein Überspringen von Raststellungen aufgrund einer Federung des Federkorbes gewährleistet ist. Zweckmäßigerweise ist in dem Federkorb ein federbelasteter Rastkorb aufgenommen, der in der Betriebsstellung den Stößel arretiert.

Bevorzugt ist der Stößel druckfederbelastet, wobei sich die Druckfeder zum einen auf einem das Innengehäuse verschließenden Deckel abstützt und zum anderen in einer Sackbohrung des Stößels einliegt. Durch die Druckfeder wird der Stößel beim Einbau des Stößelschalters gegen ein zugeordnetes Betätigungselement, beispielsweise ein Bremspedal oder Kupplungspedal, gedrückt und damit in seiner Länge eingestellt. Zweckmäßigerweise weist der Deckel einen Zentrierstift für die Druckfeder auf.

Um das Innengehäuse gegen ein unbeabsichtigtes Verdrehen zu sichern, ist das Innengehäuse in der Montage- und der Betriebsstellung jeweils verrastet in dem Außengehäuse gehalten.

Vorzugsweise ist in der Betriebsstellung des Innengehäuses der Federkorb bei einer Betätigung des Stößels entgegen der Vorspannung des Federkorbes verschiebbar. Sonach wird über den Stößel der Federkorb mit dem zugeordneten Schaltglied im Innengehäuse verschoben.

Nach einer Weiterbildung ist das Außengehäuse zur Festlegung des Stößelschalters in einer Einbauöffnung mit zwei diametral gegenüberliegenden Befestigungsarmen versehen, die beabstandet zu einer Schulter des Außengehäuses angeordnet sind. Vorzugsweise ist dem Innengehäuse ein die Schulter des Außengehäuses durchragender Befestigungsnocken zugeordnet, der in der Montagestellung des Innengehäuses fluchtend mit einem der Befestigungsarme und in der Betriebsstellung des Innengehäuses versetzt zu den Befestigungsarmen ausgerichtet ist. Somit ist eine Art Bajonettverschluss zur Befestigung des Stößelschalters in einer Einbauöffnung vorgesehen, wobei die Arretierung des Stößelschalters mit der Verdrehung des Innengehäuses in die Betriebsstellung einhergeht.

Um eine zuverlässige Anlage des Stößels an einem denselben beaufschlagenden Betätigungselement sicherzustellen, umfasst der Federkorb einen Boden, auf dem sich eine zweite, den Rastkorb mit dem Stößel entgegen der Betätigungsrichtung des Stößels vorspannende Druckfeder abstützt. Bevorzugt trägt der Stößel an seinem freien Ende eine elastische Kappe. Durch die Kappe werden beispielsweise Kratzgeräusche bei einer Beaufschlagung des Stößels vermieden.

Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der Erfindung zu verlassen.

Die Erfindung wird im Folgenden anhand eines Ausführungsbeispieles unter Bezugnahme auf die zugehörigen Zeichnungen näher erläutert. Es zeigt:
- Fig.1: eine Schnittdarstellung eines erfindungsgemäßen Stößelschalters in der Montagestellung,
- Fig.2: eine Schnittdarstellung des Stößelschalters gemäß Fig. 1 in der Betriebsstellung mit beaufschlagtem Stößel und
- Fig.3: eine vergrößerte perspektivische Schnittdarstellung einer Einzelheit des Stößelschalters gemäß Fig. 3 mit beaufschlagtem Stößel.

Der Stößelschalter umfasst ein Außengehäuse 1 sowie ein in das Außengehäuse 1 in eine Montage- und eine Betriebsstellung verdrehbares Innengehäuse 2, die im Querschnitt im Wesentlichen zylindrisch ausgebildet sind, wobei das Innengehäuse 2 verdrehbar mit dem Außengehäuse 1 verrastet ist. An dem Außengehäuse 1 ist ein Gehäuseteil 3 zur Aufnahme von mit Anschlusskontakten 4 in Verbindung stehenden Schaltkontakten 5 eines Schalters 13 angeformt, wobei in das Gehäuseteil 3 eine Abdeckung 11 einsetzt ist. Das Außengehäuse 1 und das Gehäuseteil 3 sind mittels einer Zwischenwand 6 unterteilt. Auf der einem Stößel 7 zugeordneten Seite weist das Außengehäuse 1 zwei diametral gegenüberliegende Befestigungsarme 8 auf, die mit einem eine Schulter 9 des Außengehäuses 1 durchragenden Befestigungsnocken 10 des Innengehäuses 2 einen Bajonettverschluss zur Befestigung des Stößelschalters in einer Einbauöffnung in der Betriebsstellung bilden.

Das Innengehäuse 2 ist auf der dem Stößel 7 gegenüberliegenden Stirnseite mit einem Deckel 17 verschlossen. Im Inneren des Innengehäuses 2 ist ein Federkorb 18 drehfest verschiebbar gelagert, der in Richtung der Schulter 9 des Außengehäuses 1 mittels einer ersten Druckfeder 23, die sich zwischen dem Deckel 17 und einer Ringschulter 24 des Federkorbes 18 abstützt, vorgespannt. In den Federkorb 18 ist ein längsverschiebbarer Rastkorb 25 eingesetzt, der durch eine zweite Druckfeder 26, die zwischen einem Bund 27 des Rastkorbes 25 und einem Boden 28 des Federkorbes 18 angeordnet ist, in Richtung der Schulter 9 des Außengehäuses 1 vorgespannt ist. In dem Rastkorb 25 ist der Stößel 7 aufgenommen, der zu seiner Längeneinstellung in der Montagestellung von einer Druckfeder 29 beaufschlagt ist, deren eines Ende von einem an dem Deckel 17 angeformten Zentrierstift 30 gehalten und deren anderes Ende in einer Sackbohrung 15 des Stößels 7 aufgenommen ist. In der Betriebsstellung ist der Stößel 7 durch den Rastkorb 25 arretiert. Im Weiteren weist der Stößel 7 einen umlaufenden Anschlag 32 auf, der dessen maximale Einschubstellung in dem Rastkorb 25 vorgibt. Das freie Ende des Stößels 7, das im eingebauten Zustand des Stößelschalters an einem Betätigungsorgan anliegt, ist mit einer Kappe 33 aus einem elastischen Kunststoff versehen.

Zur Beaufschlagung des als Kontaktfeder 14 ausgebildeten Schaltkontaktes 5 ist ein L-förmiges Schaltglied 19 vorgesehen, dessen langer der Kontaktfeder 14 zugeordneter Schenkel 20 eine Nut 21 aufweist, in die die Zwischenwand 6 eingreift, und dessen kurzer Schenkel 22 sich in Richtung des Federkorbes 18 erstreckt, der einen zur Ringschulter 24 parallel sowie beabstandet, sich bereichsweise über den Umfang des Federkorbs 18 erstreckenden Ansatz 31 aufweist. Der Ansatz 31 ist derart bemessen und positioniert, dass er in der Montagestellung den zugeordneten Schenkel 22 des Schaltgliedes 19 frei gibt und in der Betriebsstellung den Schenkel 22 gegenüber der Ringschulter 24 arretiert, so dass das Schaltglied 19 bei einer Verschiebung des Stößels 7 über den Federkorb 18 mitgenommen wird.

Bei der Montage des Stößelschalters ist das Innengehäuse 2 über den Befestigungsnocken 10 in der Einbauöffnung drehfest fixiert und das Außengehäuse 1 wird gegenüber dem Innengehäuse 2 verdreht, wodurch das Innengehäuse 2 in seine verrastete Betriebsstellung gelangt. Da das Schaltglied 19 verschiebbar an der Zwischenwand 6 gehalten ist, befindet es sich stets in einer vorbestimmten Lage zu der Kontaktfeder 14, also sowohl in der Montagestellung als auch in der Betriebsstellung.

### Bezugszeichenliste

- 1.: Außengehäuse
- 2.: Innengehäuse
- 3.: Gehäuseteil
- 4.: Anschlusskontakt
- 5.: Schaltkontakt
- 6.: Zwischenwand
- 7.: Stößel
- 8.: Befestigungsarm
- 9.: Schulter
- 10.: Befestigungsnocken
- 11.: Abdeckung
- 12.:
- 13.: Schalter
- 14.: Kontaktfeder
- 15.: Sackbohrung
- 16.:
- 17.: Deckel
- 18.: Federkorb
- 19.: Schaltglied
- 20.: Schenkel von 19
- 21.: Nut
- 22.: Schenkel von 19
- 23.: erste Druckfeder
- 24.: Ringschulter
- 25.: Rastkorb
- 26.: zweite Druckfeder
- 27.: Bund
- 28.: Boden von 18
- 29.: Druckfeder
- 30.: Zentrierstift
- 31.: Ansatz
- 32.: Anschlag von 7
- 33.: Kappe

## Patentansprüche

1. Stößelschalter, insbesondere zur Beaufschlagung durch ein Pedal eines Kraftfahrzeuges, mit einem Außengehäuse (1) zur Aufnahme eines demgegenüber in eine Montage- und eine Betriebsstellung verdrehbaren Innengehäuse (2), in dem ein mit einem selbsttätig justierbaren Stößel (7) gekoppelter federbelasteter Federkorb (18) verschiebbar und drehfest geführt ist, dem ein in einer Zwischenwand (6) des Außengehäuses (1) geführtes Schaltglied (19) zur Beaufschlagung eines Schalters (13) zugeordnet ist, **dadurch gekennzeichnet, dass** das Schaltglied (19) in der Montagestellung von dem Federkorb (18) entkoppelt ist und in der Betriebsstellung mit dem Federkorb (18) in Wirkverbindung steht.

2. Stößelschalter nach Anspruch 1, **dadurch gekennzeichnet, dass** der Federkorb (18) Arretierelemente aufweist, die sich zumindest über einen Teil seines Umfangs erstrecken, um das Schaltglied (19) in der Betriebsstellung zu haltern und in der Montagestellung frei zu geben.

3. Stößelschalter nach Anspruch 2, **dadurch gekennzeichnet, dass** die Arretierelemente zum einen als eine Ringschulter (24) und zum anderen als ein dazu paralleler sowie beabstandeter, sich bereichsweise über den Umfang des Federkorbs (18) erstreckender Ansatz (31) ausgebildet sind.

4. Stößelschalter nach einem der Ansprüche 1 bis 3, **dadurch gekennzeichnet, dass** das Schaltglied (19) L-förmig ausgebildet ist, wobei der lange Schenkel (20) mit der Zwischenwand (6) des Außengehäuses (1) zusammenwirkt und der kurze Schenkel (22) sich in Richtung des Federkorbes (18) erstreckt.

5. Stößelschalter nach Anspruch 4, **dadurch gekennzeichnet, dass** der lange Schenkel (20) eine Nut (21) zur verschiebbaren Lagerung des Schaltgliedes (19) an der Zwischenwand (7) aufweist.

6. Stößelschalter nach Anspruch 4 oder 5, **dadurch gekennzeichnet, dass** der kurze Schenkel (22) des Schaltgliedes (19) in der Betriebsstellung zwischen den Arretierelementen gehalten ist.

7. Stößelschalter nach Anspruch 1, **dadurch gekennzeichnet, dass** der Schalter (13) ohne mechanische Kontakte ausgeführt ist.

8. Stößelschalter nach einem der Ansprüche 1 bis 7, **dadurch gekennzeichnet, dass** das Schaltglied (19) ein magnetisches Element trägt oder magnetisch ist, wobei auf einer Leiterplatte des Schalters (13) zugehörige magnetoresistive Sensoren angeordnet sind.

9. Stößelschalter nach einem der Ansprüche 1 bis 6, **dadurch gekennzeichnet, dass** das Schaltglied (19) eine Betätigungsfläche für mindestens einen Schaltkontakt (5) des Schalters (13) aufweist.

10. Stößelschalter nach einem der Ansprüche 1 bis 9, **dadurch gekennzeichnet, dass** in der Montagestellung des Innengehäuses (2) der Federkorb (18) maximal vorgespannt ist.

11. Stößelschalter nach einem der Ansprüche 1 bis 10, **dadurch gekennzeichnet, dass** in dem Federkorb (18) ein federbelasteter Rastkorb (25) aufgenommen ist, der in der Betriebsstellung den Stößel (7) arretiert.

12. Stößelschalter nach einem der Ansprüche 1 bis 11, **dadurch gekennzeichnet, dass** der Stößel (7) druckfederbelastet ist, wobei sich die Druckfeder (29) zum einen auf einem das Innengehäuse (2) verschließenden Deckel (17) abstützt und zum anderen in einer Sackbohrung (15) des Stößels (7) einliegt.

13. Stößelschalter nach Anspruch 12, **dadurch gekennzeichnet, dass** der Deckel (17) einen Zentrierstift (30) für die Druckfeder (29) aufweist.

14. Stößelschalter nach einem der Ansprüche 1 bis 13, **dadurch gekennzeichnet, dass** das Innengehäuse (2) in der Montage- und der Betriebsstellung jeweils verrastend in dem Außengehäuse (1) gehalten ist.

15. Stößelschalter nach einem der Ansprüche 1 bis 14, **dadurch gekennzeichnet, dass** in der Betriebsstellung des Innengehäuses (2) der Federkorb (18) bei einer Betätigung des Stößels (7) entgegen der Vorspannung des Federkorbes (18) verschiebbar ist.

16. Stößelschalter nach einem der Ansprüche 1 bis 15, **dadurch gekennzeichnet, dass** das Außengehäuse (1) zur Festlegung des Stößelschalters in einer Einbauöffnung mit zwei diametral gegenüberliegenden Befestigungsarmen (8) versehen ist, die beabstandet zu einer Schulter (9) des Außengehäuses (1) angeordnet sind.

17. Stößelschalter nach einem der Ansprüche 1 bis 16, **dadurch gekennzeichnet, dass** dem Innengehäuse (2) ein die Schulter (9) des Außengehäuses (1) durchragender Befestigungsnocken (10) zugeordnet ist, der in der Montagestellung des Innengehäuses (2) fluchtend mit einem der Befestigungsarme (8) und in der Betriebsstellung des Innengehäuses (2) versetzt zu den Befestigungsarmen (8) ausgerichtet ist.

18. Stößelschalter nach einem der Ansprüche 1 bis 17, **dadurch gekennzeichnet, dass** der Federkorb (18) einen Boden (28) umfasst, auf dem sich eine zweite, den Rastkorb (25) mit dem Stößel (7) entgegen der Betätigungsrichtung des Stößels (7) vorspannende Druckfeder (26) abstützt.

19. Stößelschalter nach einem der Ansprüche 1 bis 18, **dadurch gekennzeichnet, dass** der Stößel (7) an seinem freien Ende eine elastische Kappe (33) trägt.

## Claims

1. Tappet switch, in particular for impacting by a pedal of a motor vehicle, having an outer housing (1) for receiving an inner housing (2) which can be rotated with respect to it into an assembly position and an operating position, in which inner housing (2) a spring-loaded spring cage (18) coupled to an automatically adjustable tappet (7) is guided to be displaceable and resistant to rotation, to which spring cage (18) is assigned a switch member (19) guided in an intermediate wall (6) of the outer housing (1) to impact a switch (13), **characterised in that** the switch member (19) is uncoupled from the spring cage (18) in the assembly position and is in operative connection with the spring cage (18) in the operating position.

2. Tappet switch according to claim 1, **characterised in that** the spring cage (18) has locking elements which extend at least over a part of its periphery in order to hold the switch member (19) in the operating position and to release it in the assembly position.

3. Tappet switch according to claim 2, **characterised in that** the locking elements are designed firstly as an annular shoulder (24) and secondly as an attachment (31) parallel thereto and at a distance therefrom extending in regions over the periphery of the spring cage (18).

4. Tappet switch according to one of claims 1 to 3, **characterised in that** the switch member (19) is designed to be L-shaped, wherein the long limb (20) cooperates with the intermediate wall (6) of the outer housing (1) and the short limb (22) extends in the direction of the spring cage (18).

5. Tappet switch according to claim 4, **characterised in that** the long limb (20) has a groove (21) for displaceable mounting of the switch member (19) on the intermediate wall (7).

6. Tappet switch according to claim 4 or 5, **characterised in that** the short limb (22) of the switch member (19) is held between the locking elements in the operating position.

7. Tappet switch according to claim 1, **characterised in that** the switch (13) is made without mechanical contacts.

8. Tappet switch according to one of claims 1 to 7, **characterised in that** the switch member (19) supports a magnetic element or is magnetic, wherein associated magnetoresistive sensors are arranged on a printed circuit board of the switch (13).

9. Tappet switch according to one of claims 1 to 6, **characterised in that** the switch member (19) has an actuating surface for at least one switch contact (5) of the switch (13).

10. Tappet switch according to one of claims 1 to 9, **characterised in that** the spring cage (18) has maximum pretension in the assembly position of the inner housing (2).

11. Tappet switch according to one of claims 1 to 10, **characterised in that** a spring-loaded locking cage (25), which locks the tappet (7) in the operating position, is accommodated in the spring cage (18).

12. Tappet switch according to one of claims I to 11, **characterised in that** the tappet (7) is compression spring-loaded, wherein the compression spring (29) is supported firstly on a cover (17) which closes the inner housing (2) and secondly lies in a pocket bore (15) of the tappet (7).

13. Tappet switch according to claim 12, **characterised in that** the cover (17) has a centering pin (30) for the compression spring (29).

14. Tappet switch according to one of claims I to 13, **characterised in that** the inner housing (2) is held in each case in locking manner in the outer housing (1) in the assembly position and the operating position.

15. Tappet switch according to one of claims 1 to 14, **characterised in that** in the operating position of the inner housing (2), the spring cage (18) can be displaced against the pretension of the spring cage (18) when actuating the tappet (7).

16. Tappet switch according to one of claims I to 15, **characterised in that** the outer housing (1) is provided with two diametrally opposing attachment arms (8), which are arranged at a distance from a shoulder (9) of the outer housing (1), to fix the tappet switch in an installation opening.

17. Tappet switch according to one of claims 1 to 16, **characterised in that** an attachment cam (10) projecting through the shoulder (9) of the outer housing (1) and which in the assembly position of the inner housing (2) is aligned to be flush with one of the attachment arms (8) and in the operating position of the inner housing (2) is aligned to be offset to the attachment arms (8), is assigned to the inner housing (2).

18. Tappet switch according to one of claims 1 to 17, **characterised in that** the spring cage (18) comprises a base (28), on which a second compression spring (26) pretensioning the locking cage (25) with the tappet (7) against the actuating direction of the tappet (7) is supported.

19. Tappet switch according to one of claims 1 to 18, **characterised in that** the tappet (7) supports a resilient cap (33) at its free end.

## Revendications

1. Interrupteur à poussoir, en particulier à solliciter par l'intermédiaire d'une pédale d'un véhicule, avec un boîtier extérieur (1) pour recevoir un boîtier intérieur (2) pouvant tourner par rapport à celui-ci à une position de montage et une position de fonctionnement et dans lequel est guidé de manière coulissante et fixe en rotation un panier de ressort rappelé par ressort (18) qui est couplé à un poussoir ajustable automatiquement (7) et auquel est associé un organe d'interruption (19) guidé dans une cloison (6) du boîtier extérieur (1) pour solliciter un interrupteur (13), **caractérisé en ce que** l'organe d'interruption (19) est, en position de montage, désaccouplé du panier de ressort (18) et, en position de fonctionnement, en liaison active avec le panier de ressort (18).

2. Interrupteur à poussoir selon la revendication 1, **caractérisé en ce que** le panier de ressort (18) comporte des éléments d'arrêt qui s'étendent au moins sur une partie de son pourtour afin de retenir l'organe d'interruption (19) en position de fonctionnement et de le libérer en position de montage.

3. Interrupteur à poussoir selon la revendication 2, **caractérisé en ce que** les éléments d'arrêt prennent la forme, d'une part, d'un épaulement annulaire (24) et, d'autre part, d'un appendice (31) qui est parallèle à et distant de celui-ci et s'étendant par segments sur le pourtour du panier de ressort (18).

4. Interrupteur à poussoir selon une des revendications 1 à 3, **caractérisé en ce que** l'organe d'interruption (19) est conformé en L, la branche longue (20) coopérant avec la cloison (6) du boîtier extérieur (1), et la branche courte (22) s'étendant en direction du panier de ressort (18).

5. Interrupteur à poussoir selon la revendication 4, **caractérisé en ce que** la branche longue (20) est pourvue d'une rainure (21) pour le montage coulissant de l'organe d'interruption (19) sur la cloison (7).

6. Interrupteur à poussoir selon la revendication 4 ou 5, **caractérisé en ce que**, en position de fonctionnement, la branche courte (22) de l'organe d'interruption (19) est maintenue entre les éléments d'arrêt.

7. Interrupteur à poussoir selon la revendication 1, **caractérisé en ce que** l'interrupteur (13) est conçu sans contacts mécaniques.

8. Interrupteur à poussoir selon une des revendications 1 à 7, **caractérisé en ce que** l'organe d'interruption (19) porte un élément magnétique ou est magnétique, des capteurs magnétorésistifs associés étant disposés sur une plaque de circuit imprimé de l'interrupteur (13).

9. Interrupteur à poussoir selon une des revendications 1 à 6, **caractérisé en ce que** l'organe d'interruption (19) comporte une surface d'actionnement pour au moins un contact d'interruption (5) de l'interrupteur (13).

10. Interrupteur à poussoir selon une des revendications 1 à 9, **caractérisé en ce que**, dans la position de montage du boîtier intérieur (2), le panier de ressort (18) est précontraint au maximum.

11. Interrupteur à poussoir selon une des revendications 1 à 10, **caractérisé en ce que** dans le panier de ressort (18) est reçu un panier de crantage rappelé par ressort (25) qui, en position de fonctionnement, immobilise le poussoir (7).

12. Interrupteur à poussoir selon une des revendications 1 à 11, **caractérisé en ce que** le poussoir (7) est rappelé par ressort de pression, le ressort de pression (29), d'une part, prenant appui sur un couvercle (17) qui ferme le boîtier intérieur (2) et, d'autre part, s'engageant dans un trou borgne (15) du poussoir (7).

13. Interrupteur à poussoir selon la revendication 12, **caractérisé en ce que** le couvercle (17) comporte une broche de centrage (30) pour le ressort de pression (29).

14. Interrupteur à poussoir selon une des revendications 1 à 13, **caractérisé en ce que**, dans chacune des positions de montage et de fonctionnement, le boîtier intérieur (2) est retenu par crantage dans le boîtier extérieur (1).

15. Interrupteur à poussoir selon une des revendications 1 à 14, **caractérisé en ce que**, dans la position de fonctionnement du boîtier intérieur (2), le panier de ressort (18) peut coulisser à l'encontre de la précontrainte du panier de ressort lors d'un actionnement du poussoir (7).

16. Interrupteur à poussoir selon une des revendications 1 à 15, **caractérisé en ce que**, pour bloquer l'interrupteur à poussoir dans une ouverture de montage, le boîtier extérieur (1) est muni de deux bras de fixation diamétralement opposés (8) qui sont disposés à distance d'un épaulement (9) du boîtier extérieur (1).

17. Interrupteur à poussoir selon une des revendications 1 à 16, **caractérisé en ce qu'**au boîtier intérieur (2) est associé un ergot de fixation (10) qui traverse l'épaulement (9) du boîtier extérieur (1) et qui, dans la position de montage du boîtier intérieur (2), est aligné avec un des bras de fixation (8) et, dans la position de fonctionnement du boîtier intérieur (2), est décalé par rapport aux bras de fixation (8).

18. Interrupteur à poussoir selon une des revendications 1 à 17, **caractérisé en ce que** le panier de ressort (18) comprend un fond (28) sur lequel prend appui un second ressort de pression (26) qui précontraint le panier de crantage (25) avec le poussoir (7) à l'opposé de la direction d'actionnement du poussoir (7).

19. Interrupteur à poussoir selon une des revendications 1 à 18, **caractérisé en ce que**, à son extrémité libre, le poussoir (7) porte une coiffe élastique (33).
